# FASCICULE DE BREVET EUROPEEN

(11) **EP 0 375 521 B1**
(45) Date de publication et mention de la délivrance du brevet: **15.02.1995**
(21) Numéro de dépôt: 89403500.5
(22) Date de dépôt: 15.12.1989
(51) Int. Cl.: H01H 23/20, H01H 1/18

(54) **Interrupteur notamment pour véhicules automobiles**
Schalter, insbesondere für Kraftfahrzeuge
Switch especially for cars

(30) Priorité: 23.12.1988 FR 8817052
(43) Date de publication de la demande: 27.06.1990
(73) Titulaire: VALEO ELECTRONIQUE, 94000 Creteil (FR)
(72) Inventeur: Chrétien, Louis, F-92500 Rueil-Malmaison (FR)
(74) Mandataire: Gamonal, Didier

(56) Documents cités:
- FR-A- 2 397 710
- FR-B- 2 221 801
- GB-A- 1 206 318

## Description

La présente invention concerne d'une manière générale les interrupteurs électriques, notamment pour véhicules automobiles.

On a décrit dans le document FR-A-2 221 801 (figure 6), conforme au préambule de la revendication 1, un interrupteur du genre comportant un support, portant un appui de basculement et des butées fixes primaire et secondaire disposées face à face radialement en deçà de l'appui de basculement, une lame conductrice basculante élastiquement déformable, dotée d'un bras principal et d'au moins un bras secondaire, et un basculeur monté pivotant sur le support.

La lame porte un contact mobile et est montée basculante grâce à son bras principal en appui sur l'appui de basculement. Pour ce faire le basculeur actionne un coulisseau, auquel est associé au moins un ressort de rappel, lequel coulisseau glisse le long du bras secondaire par l'intermédiaire d'un doigt solidaire du coulisseau. Au moment où le doigt dépasse le niveau de l'appui de basculement la lame pivote et son contact mobile passe d'une desdites butées primaire et secondaire à l'autre.

Une telle disposition fait appel à un grand nombre de pièces. En outre, le contact mobile passant sélectivement d'une butée à l'autre (sous forme de contact), en provoquant des ruptures de courant, des phénomènes d'oxydation se produisent ainsi que la formation, d'une part de cratères, et d'autre part de pics au niveau des contacts.

Tout ceci est nuisible tant pour la durée de vie de l'interrupteur que pour ses performances.

La présente invention a pour objet de pallier ces inconvénients et donc de créer un interrupteur dépourvu de coulisseau et d'une grande durée de vie tout en procurant d'autres avantages.

Ce problème est résolu, selon l'invention, par la partie caractérisante de la revendication 1.

Grâce à l'invention, le nombre de pièces est réduit et un phénomène d'auto-nettoyage se produit. En effet, lors d'une manoeuvre à l'aide du basculeur, le contact mobile effectue d'abord un mouvement de translation au contact de la butée primaire ou secondaire concernée, puis passe d'une butée à l'autre et effectue un mouvement de translation au contact de l'autre butée, tandis que le bras principal effectue un mouvement de translation par rapport à l'appui de basculement.

Grâce à cela on peut ne prévoir qu'un plot de contact au niveau de la lame même en cas d'inversion du sens du courant. Pour certaines applications le plot peut être supprimé, la lame portant une zone tuilée et la butée primaire une zone bombée inclinée.

On appréciera que le contact mobile et les butées sont nettoyés et que la formation de pics dans les contacts butées-contact mobile est évitée par arasage de ceux-ci, l'usure des contacts étant plus régulière.

On appréciera que la zone de contact du contact mobile avec la butée concernée est différent de la zone d'impact avec ladite butée lorsque le contact mobile passe sélectivement d'une butée à l'autre.

Avantageusement la zone d'appui est au moins en partie électriquement conductrice.

Ainsi l'appui de basculement étant par exemple électriquement conducteur, il devient possible d'alimenter un circuit secondaire, par exemple un circuit témoin, grâce à la zone d'appui.

Suivant une autre caractéristique la zone d'appui est formée en partie à la faveur d'une plaquette comportant centralement une languette de guidage inclinée axialement dans l'alignement de l'appui de basculement.

Ainsi il est possible d'introduire la lame entre la zone d'appui et l'appui de basculement, ladite lame étant guidée par ladite languette notamment par coopération de son bras principal avec celle-ci.

Avantageusement l'appui de basculement est formé à la faveur d'une échancrure évasée pratiquée à l'extrémité libre d'un repli.

Grâce à cela le bras principal, guidé par la languette de guidage, trouvera naturellement sa place et sera par la suite centré par le fond de ladite échancrure, la lame étant montée sous précontrainte entre l'appui de basculement et la zone d'appui.

Les moyens d'engagement peuvent consister en deux échancrures en forme de baïonnette pratiquées dans le basculeur, tandis que la lame peut présenter deux bras secondaires chacun à extrémité roulée et saillante latéralement pour coopération avec lesdites échancrures.

Grâce à cette dispostion, d'une part, le nombre de pièces est encore réduit, et d'autre part, le montage est grandement facilité. En effet le basculeur étant par exemple un bouton, il devient possible, après introduction en biais des extrémités roulées dans les échancrures, de monter celui-ci sur le support par clipsage sur des pivots dudit support.

On appréciera également que lesdites parties roulées peuvent coopérer avec des picots appartenant à la zone d'appui, la pointe du picot s'étendant en regard de l'appui de basculement.

Grâce à cette disposition, on peut obtenir deux positions stables pour l'interrupteur.

La description qui va suivre illustre l'invention en référence aux dessins annexés dans lequel :
- la figure 1 est une vue en coupe d'un interrupteur selon l'invention pour l'une de ses positions, le basculeur étant représenté schématiquement ;
- la figure 2 est une vue analogue à la figure 1 pour l'autre position de l'interrupteur ;
- la figure 3 est une vue en perspective de la lame selon l'invention ;
- la figure 4 est une vue en perspective montrant la butée primaire, l'appui de basculement et la zone d'appui selon l'invention ;
- la figure 5 est une vue partielle selon la flèche V de la figure 4 ;
- la figure 6 est une vue schématique partielle du basculeur ;
- la figure 7 est une vue schématique du montage pivotant du basculeur sur son support ;
- la figure 8 est une vue en perspective simplifiée montrant le mouvement d'une des extrémités du bras secondaire lors de la manoeuvre de l'interrupteur ;
- la figure 9 est une vue analogue à la figure 1 pour une autre variante de réalisation ;
- la figure 10 est une vue partielle suivant la flèche F de la figure 8.

L'interrupteur (ou commutateur) électrique comporte un boîtier 1 ouvert de forme parallèlépipèdique formant support. Ce boîtier est ici, avantageusement, en matière plastique électriquement isolante et porte un appui de basculement 2, une butée fixe primaire 3 et secondaire 4.

Lesdites butées 3, 4 s'étendent l'une en face de l'autre radialement en deça (en dessous) de l'appui de basculement 2, à proximité du fond 5 du boîtier, en faisant radialement saillie par rapport à celui-ci.

L'appui 2 est disposé à proximité de l'extrémité ouverte du boîtier.

La butée primaire 3 appartient à une lame électriquement conductrice de connexion 6 traversant le fond 5 à la faveur d'un trou évasé de celui-ci.

La lame 6 est montée dans le boîtier à la manière d'un tiroir, ledit boîtier, ici monobloc, présentant pour cela des glissières ou rainures 7 le long de ses parois longitudinales.

La base de cette lame est coudée et forme une fiche traversant le fond 5.

La butée secondaire 4 est formée à la faveur d'une saillie radiale 8 ou paroi locale d'un seul tenant avec le boîtier. L'appui de basculement 2 est porté par une plaquette 9 électriquement conductrice s'étendant radialement et se terminant à l'une de ses extrémités par une fiche 10 traversant le fond 5, et à l'autre de ses extrémités par un repli 11 portant l'appui de basculement 2.

L'interrupteur comporte également un organe manuel d'actionnement 12 sous forme d'un basculeur monté pivotant sur le boîtier 1, celui-ci présentant à cet effet des pivots 13 comme visible à la figure 7.

Ici le basculeur consiste en un bouton coiffant le boîtier 1.

L'interrupteur comporte également une lame 14 de largeur sensiblement égale au boîtier 1 pour pouvoir être introduite dans celui-ci.

Cette lame 14 est électriquement conductrice et est élastiquement déformable. Elle est mince et est ici métallique en étant découpée. Elle peut être par exemple en bronze.

Elle est dotée d'un bras principal 15 et d'au moins un bras secondaire 16. Elle porte à sa base un contact mobile 17 sous forme d'un plot fixé à sa base et traversant une ouverture de celle-ci. Cette lame est destinée à déterminer l'ouverture ou la fermeture d'un ou plusieurs circuits électriques. Elle est logée entre les butées 3 et 4.

Le bras principal 15 est en appui basculant contre l'appui 2, tandis que le bras secondaire 16 coopère avec le basculeur 12 en étant soumis à l'action de celui ci.

Selon l'invention, à l'état libre, le bras secondaire 16 est incliné axialement par rapport au bras principal 15 et coopère également avec une zone d'appui supplémentaire 18, portée par le support 1, de part et d'autre de l'appui 2.

Des moyens d'engagement mutuels 19, 20 sont prévus entre le basculeur 12 et le bras secondaire 16.

La lame 14 élastique est montée sous précontrainte entre l'appui 2 et la zone d'appui 18.

Cette précontrainte permet d'une part, de bons contacts électriques, et d'autre part de rattraper les usures.

La lame 14, à l'état libre, comporte deux bras secondaires 16 cambrés, chacun présentant une extrémité roulée 19 (figure 3) en sorte que chaque bras secondaire 16 présente une extrémite libre décalée axialement par rapport au bras principal 15.

A la figure 1, axialement on a l'échelonnement suivant :
butée secondaire 4, butée primaire 3, appui 2, zone d'appui 18 ; le bras principal 15 étant monté sous précontrainte grâce à cette disposition ainsi que les bras secondaires 16.

On notera la disposition symétrique des bras secondaires 16 par rapport au bras principal (figure 3) permettant un bon équilibrage de la plaquette par appui du bras 15 sur l'appui 2 et par appui des bras 16 sur la zone d'appui 18 ; le contact mobile 17 étant disposé dans l'axe de symétrie du bras principal 15 et la largeur de la lame 14 étant à l'état libre supérieure à la distance entre l'appui 2 et la zone d'appui 18.

Les extrémités arrondies 19 s'étendent latéralement à l'extérieur de la lame 14 en formant des pivots.

Elles sont engagées chacune dans une échancrure du type baïonnette 20, à fente débouchante et trou oblong (figure 6), que présente le bouton 12. L'échancrure 20 est délimitée par une portion décalée se raccordant au fond de l'ouverture.

Ces échancrures 20 sont pratiquées dans les parois longitudinales du bouton 12 en étant en vis-à-vis l'une de l'autre comme les extrémités 19. Toutes ces dispositions constituent les moyens d'engagement mutuels 19, 20 prévus entre le basculeur 12 et le bras secondaire 16. On notera que le bouton 12 est monté en biais par ses échancrures 20 sur les extrémités 19, puis redressé et monté par clipsage sur les pivots 13 chanfreinés comme la partie inférieure des parois longitudinales du bouton 12 (figure 7).

Lesdites extrémités 19 traversent chacune une découpe 21 pratiquée dans la paroi longitudinale concernée du boîtier 1.

Les deux découpes 21 sont chacune délimitée en partie par un picot 23 saillant, dont la pointe 24 est en regard de l'appui de basculement 2.

La zone d'appui 18 est portée également par la paroi latérale du boîtier et est formée en partie par une plaquette électriquement conductrice 30 à extrémité en T 31, ladite plaquette étant engagée comme la lame 6 dans le boîtier 1 à la faveur de glissières 7. Sa base est coudée et se termine par une fiche 32 traversant une ouverture évasée du fond 5. La plaquette 30 possède centralement une languette 33 de guidage pratiquée à la faveur d'une ouverture 34 prévue dans ladite plaquette.

La languette 33 s'érige en direction de l'appui 2 en étant axialement alignée avec celui-ci et inclinée. Le plan de symétrie de l'appui de basculement 2 est également le plan de symétrie des languettes 33, du bras 15 et du contact mobile 17. La languette 33 se termine par une extrémité rabattue 35 surplombant la lame 6 et s'étendant radialement dans le prolongement de celle-ci.

Bien entendu on peut ne pas prévoir de zones rabattues 35.

On notera que les bras 16, grâce à leur cambrage, contournent la butée primaire 3 et la languette 33 en s'étendant au-dessus de celle-ci.

La plaquette 9 présente une zone inclinée 36 se raccordant au repli 11 et à la partie verticale 37 de la plaquette 9.

Une ouverture 38 centrale est pratiquée en partie dans la zone 36 et dans la partie 37.

La découpe 21 est délimitée également en partie par un épaulement horizontal 26.

Ainsi qu'on l'aura compris, l'ouverture 38 donne de la souplesse à la plaquette 9, dont le repli 11 est à l'origine incliné vers le bas. En se reportant à la figure 4, on voit que les plaquettes 30, 9 et la lame 6 électriquement conductrices, par exemple en laiton, ont toute la même largeur (sensiblement égale à celle du boîtier 1) dans leur partie principale, pour pouvoir être introduite dans le boîtier 1 par glissement le long des rainures verticales 7.

Lors du montage de la plaquette 9 dans sa rainure de guidage 7 le repli 11, comportant deux ailes 39 faisant saillie latéralement, viendra en contact avec lesdits épaulements 26 ce qui provoque un redressement dudit repli 11 et permet d'obtenir une cote précise pour l'appui de basculement 2.

La découpe 21 présente une zone inclinée 27 raccordant l'épaulement 26 au bord libre 28 du boîtier, ladite zone 27 facilitant la mise en place du repli 11 par coopération avec les ailes 39.

La languette 33 facilite la mise en place de la lame 14.

Toutes ces dispositions rendent possible le montage par le haut dans le boîtier 1 monobloc et ouvert.

En effet les plaquettes 9, 30 et la lame 6 étant montées par le haut à la manière de tiroirs dans les glissières 7, la plaquette 30 étant introduite après la lame 6, la lame 14 peut être mise en place par introduction en biais entre l'appui 2 et le picot 23 de la zone 18, puis glissement le long de la languette 33, et enfin franchissement du picot 23 jusqu'à ce que les extrémités 19 viennent en contact du fond 40 des découpes 21.

On notera suivant une caractéristique importante de l'invention que, pour constitution de l'appui de basculement 2, le repli 11 présente à son extrémité libre une échancrure évasée 29 dont le fond forme ledit appui de basculement.

Ainsi qu'on l'aura compris lors de la mise en place de la lame 14 par introduction en biais, le bras principal 15 trouvera naturellement sa place grâce à la languette 33 et à l'échancrure évasée 29 permettant un centrage dudit bras 15.

Le dispositif fonctionne de la manière suivante :
le contact mobile 17 étant en appui sur la butée 4 (figure 1) on bascule le bouton 12 ce qui a pour effet, par engrènement des extrémités 19 avec les échancrures 20, dans un premier temps de déplacer le contact mobile 17 le long de la paroi 8 et de contraindre un peu plus le bras 16, celui-ci glissant le long de la face concernée du picot 23, puis de provoquer un basculement brusque de la lame 14 autour de l'appui 2 lorsque les extrémités 19 arrivent en contact avec la pointe 24 du picot, et enfin, les extrémités 19 glissant chacune le long de l'autre face du picot (figure 8), de provoquer un relâchement de la contrainte des bras 16 pour contact avec l'extrémité 31 et un glissement du contact mobile 17 au contact de la lame 6. Le bras principal 15 lors du basculement du bouton 12 effectue donc un mouvement de translation par rapport à l'appui de basculement 2.

Pour expliquer ce fonctionnement, on a représenté à la figure 2 en pointillé le chemin parcouru par le contact mobile 17.

Ainsi la zone de contact du contact 17 avec la butée 3 est différente de la zone d'impact avec ladite butée 3 lorsque le contact 17 passe sélectivement de la butée 4 à la butée 3.

En basculant à partir de la figure 2, le bouton dans l'autre sens on obtient un mouvement en sens inverse et un passage brusque du contact 17 de la butée 3 à la butée 4. Ainsi qu'on l'aura compris, les picots 23 permettent d'obtenir deux positions stables pour l'interrupteur selon l'invention, et on notera que la zone d'appui 18 s'étend également de part et d'autre de l'appui de basculement 2.

Ici la plaquette 9 est reliée à la borne positive de la source de tension du véhicule (la batterie), tandis que la lame 6 est reliée au circuit de fonction à commander.

On appréciera, grâce à l'extrémité 31, que dans la position de la figure l aucun contact ne se produit entre les extrémités 19 et la plaquette 30, car les extrémités 19 sont alors en regard de l'espace libre délimité par l'extrémité 31 dimensionnée en conséquence, tandis que dans la figure 2 un contact est établi entre les extrémités 19 et 31.

Ainsi il est possible d'alimenter un circuit témoin.

On appréciera également la forme de la lame 6 qui possède deux bras 41 (figure 4) s'étendant horizontalement de part et d'autre de la paroi 8 et de la fiche 10. Il est ainsi possible grâce à ces bras 41 d'alimenter un autre circuit. Dans l'exemple représenté il est prévu une lampe 50 reliée par des fiches 51,52 au circuit d'alimentation des lanternes du véhicule.

Ainsi lors de la mise en action desdites lanternes, le bouton 12 est éclairé. Celui-ci présentant avantageusement en regard de la lampe 50 une zone translucide 53.

En variante (figure 9) le contact mobile 17 peut être remplacé par une zone tuilée 55 longitudinale de la lame 14, la largeur de ladite zone 55 étant égale à celle de la base de la lame 14.

La butée primaire 3 peut être formée à la faveur d'une zone bombée inclinée 56 de la lame 6 (figure 9) pour un bon auto-nettoyage et par contact avec la zone 55.

On appréciera que l'absence de coulisseau favorise la réduction de l'encombrement axial de l'interrupteur. Ainsi qu'il ressort à l'évidence de la description, le mouvement du bouton peut être limité par coopération dudit bouton avec le boîtier ou grâce aux extrémités 19 en contact avec les picots 23.

Bien entendu la présente invention n'est pas limitée aux exemples de réalisation décrits. En particulier la butée secondaire 4 peut être également électriquement conductrice et consistée en une connexion à fiches traversant le fond du boîtier, l'interrupteur étant monté dans ce cas en inverseur.

De même la lame 6 peut être prolongée pour porter la languette 33 en s'étendant radialement en dessous du picot 23 pour fermeture du circuit électrique dans la position de l'interrupteur correspondante à la figure 2, tandis que pour la position correspondante à la figure 1 le circuit serait ouvert. Dans ce cas le circuit témoin et la plaquette 30 sont supprimés, la zone 18 étant non conductrice et formée directement sur le boîtier.

Dans cette configuration la plaquette 9 peut être électriquement isolante, la butée 4 conductrice et la lame 6 appartenir à la zone d'appui 18 en pouvant être en contact, dans la configuration de la figure 1, avec les extrémités 19 mais pas dans l'autre position. Toutes les combinaisons sont possible deux au moins des butées primaire, secondaire et appui de basculement étant conducteurs.

Bien entendu la languette 33 peut être monobloc avec le boîtier 1.

Pour faciliter le montage, la languette peut s'étendre jusqu'au niveau de la face de la lame 6 tournée à l'opposé du contact 17, ladite extrémité de la lame 6 étant biseautée pour former un prolongement de la languette 33.

Bien entendu cette disposition est également possible lorsque la languette 33 est issue de la plaque 30.

On appréciera que la disposition de la figure 4 permet une économie de matière, car la languette 33 est prélevée dans la plaquette 30.

Dans la figure 1, les extrémités 19 peuvent coopérer localement avec des contacts supplémentaires ; lesdits contacts étant reliés à un second circuit témoin traversant la paroi latérale évidée (figure 1) du boîtier.

Il est possible grâce à l'évidement de la paroi latérale du boîtier 1 de supprimer la fiche 32, le circuit témoin étant connecté à l'extrémité 31.

La zone 18 peut ne pas être en partie conductrice, la plaquette 30 étant ôtée dans ce cas.

Les moyens d'engagement mutuels peuvent consister en un axe porté par le bouton 12, ledit axe étant engagé dans des ouvertures que présente l'extrémité des bras 16 à cet effet, lesdites extrémités étant vrillées au-delà d'une zone arrondie des bras secondaires 16 pour contact avec la zone d'appui 18.

La lame 14, en forme de V, peut ne présenter qu'un seul bras secondaire.

Dans ce cas, les bras primaire et secondaire sont dans l'alignement l'un de l'autre, le bras primaire étant rapporté sur ladite lame 14 à la base de celle-ci et l'extrémité 19 roulée s'étendant symétriquement de part et d'autre du bras 16 pour coopération avec un axe porté par le bouton.

Le support 1 peut ne pas consister en un boîtier, par exemple ses parois longitudinales peuvent être réduites à une portion présentant des découpes 21.

En variante le boîtier peut être en plusieurs parties, le fond de celui-ci et/ou ses parois latérales étant rapportées, ce qui facilite le montage des divers constituants de l'interrupteur.

Enfin les deux bras secondaires 16 peuvent être reliés entre eux à leur extrémité par une traverse présentant une partie en T saillante roulée pour formation de pivots et engagement sur des nervures évidées à échancrures oblongues pour formation des moyens d'engagement mutuels.

## Revendications

1. Interrupteur, notamment pour véhicules automobiles, comportant un support (1) portant un appui (2) de basculement, des butées fixes primaire (3) et secondaire (4) disposées face à face radialement en dessous de l'appui (2) de basculement, une lame (14) basculante électriquement conductrice et élastiquement déformable, et un basculeur (12) monté pivotant sur le support (1) pour occuper deux positions stables, dans lequel ladite lame (14) basculante comporte une base qui porte un contact mobile (17) entre les butées fixes primaire (3) et secondaire (2), un bras principal (15) mécaniquement en contact avec l'appui (2) de basculement et au moins un bras secondaire (16) coopérant avec le basculeur (12) en étant soumis à l'action de celui ci et dans lequel deux au moins des butées primaire (3), secondaire (4) et appui (2) de basculement sont électriquement conducteurs, caractérisé en ce que à l'état libre le bras secondaire (16) de la lame (14) est incliné par rapport au bras principal (15) en sorte qu'il présente une extrémité libre (19) décalée axialement par rapport au bras principal (15), en ce que ledit bras secondaire (16) coopère également avec une zone d'appui supplémentaire (18) portée par le support (1) latéralement de part et d'autre de l'appui de basculement (2), en ce que des moyens d'engagement mutuels (19,20) sont prévus entre le basculeur (12) et le bras secondaire (16) et en ce que la lame (14) est montée, pour la première position stable du basculeur (12), sous précontrainte entre, d'une part, l'appui (2) de basculement et, d'autre part, la première butée fixe (3) et la zone d'appui (18), et pour la deuxième position stable du basculeur (12), sous précontrainte entre, d'une part, la zone d'appui (18) et, d'autre part, l'appui (2) de basculement et la seconde butée fixe (4) en sorte que, lorsque le basculeur (12) passe d'une position stable à l'autre, le contact mobile (17) effectue d'abord un mouvement de translation au contact de la butée primaire (3) ou secondaire (4) concernée, puis passe d'une butée à l'autre et effectue un mouvement de translation au contact de l'autre butée fixe, tandis que le bras principal (15) effectue un mouvement de translation par rapport à l'appui de basculement (2).

2. Interrupteur selon la revendication 1, caractérisé en ce que l'appui de basculement (2) appartient à une plaquette (9) dotée d'un repli (11), dont l'extrémité libre est dotée d'une échancrure évasée (29) pour formation dudit appui (2) en sorte que le bras principal (15) est centré par le fond de ladite échancrure évasée (29).

3. Interrupteur selon la revendication 2, caractérisé en ce que le repli (11) possède latéralement deux ailes (39) pour coopération avec un épaulement (26) délimitant une découpe (21) du support (1).

4. Interrupteur selon l'une quelconque des revendications précédentes, caractérisé en ce que la zone d'appui (18) est au moins en partie électriquement conductrice.

5. Interrupteur selon la revendication 4, caractérisé en ce que la zone d'appui (18) est formée en partie par une plaquette (30) électriquement conductrice à extrémité en T (31).

6. Interrupteur selon la revendication 5, caractérisé en ce que la plaquette (30) comporte une languette (33) inclinée à extrémité (35) surplombant la butée primaire (3).

7. Interrupteur selon l'une quelconque des revendications précédentes, caractérisé en ce que ladite lame élastiquement déformable (14) présente deux bras secondaires (16) cambrés chacun à extrémité roulée et saillante latéralement (19) pour coopération avec des échancrures (20), en forme de baïonnette, du basculeur (12) et formation des moyens d'engagement mutuels.

8. Interrupteur selon la revendication 7, dans lequel le support est en forme de boîtier ouvert parallèlépipèdique (1) caractérisé en ce que les parois longitudinales du boîtier (1) sont dotées chacune d'une découpe (21) pour coopération avec les bras (19) et en ce que lesdites découpes (21) sont délimitées en partie par des picots (23) dont la pointe (24) est en vis-à-vis de l'appui de basculement (2).

9. Interrupteur selon l'une quelconque des revendications précédentes, caractérisé en ce que ladite lame électriquement conductrice (14) présente une zone tuilée (55) pour formation d'un contact mobile et coopération avec une zone bombée (56) d'une lame (6) électriquement conductrice portant la butée primaire (3).

## Patentansprüche

1. Schalter, insbesondere für Kraftfahrzeuge, bestehend aus einer Halterung (1) mit einer daran angeordneten Kippauflage (2), einem festen Primär- (3) und Sekundäranschlag (4), die einander gegenüberliegend radial unterhalb der Kippauflage (2) angeordnet sind, einer elektrisch leitenden und elastischen verformbaren kippbaren Kontaktzunge (14) und einer Kippvorrichtung (12), die schwenkbar auf der Halterung (1) angebracht ist, um zwei stabile Positionen einzunehmen, wobei die kippbare Kontaktzunge (14) ein Unterteil, an dem ein zwischen dem festen Primär- (3) und Sekundäranschlag (4) beweglicher Kontakt (17) angebracht ist, einen Hauptarm (15), der mechanisch mit der Kippauflage (2) in Kontakt steht, und mindestens einen Sekundärarm (16) umfaßt, der mit der auf ihn einwirkenden Kippvorrichtung (12) zusammenwirkt, und wobei zumindest zwei der Elemente fester Primäranschlag (3), Sekundäranschlag (4) und Kippauflage (2) elektrisch leitend sind, **dadurch gekennzeichnet**, daß im freien Zustand der Sekundärarm (16) der Kontaktzunge (14) im Verhältnis zum Hauptarm (15) geneigt ist, wobei er ein im Verhältnis zum Hauptarm (15) axial versetztes freies Ende (19) aufweist, daß dieser Sekundärarm (16) ebenfalls mit einem zusätzlichen Auflagebereich (18) zusammenwirkt, der seitlich an der Halterung (1) beiderseits der Kippauflage (2) angebracht ist, daß wechselseitige Eingriffsmittel (19, 20) zwischen der Kippvorrichtung (12) und dem Sekundärarm (16) vorgesehen sind und daß die Kontaktzunge (14) für die erste stabile Position der Kippvorrichtung (12) vorgespannt zwischen der Kippauflage (2) einerseits und dem ersten festen Anschlag (3) und dem Auflagebereich (18) andererseits eingesetzt ist, während sie für die zweite stabile Position der Kippvorrichtung (12) vorgespannt zwischen dem Auflagebereich (18) einerseits und der Kippauflage (2) und dem zweiten festen Anschlag (4) andererseits eingesetzt ist, so daß beim Übergang der Kippvorrichtung (12) von einer stabilen Position zur anderen der bewegliche Kontakt (17) zunächst eine geradlinige Bewegung in Anlage an dem betreffenden Primär- (3) oder Sekundäranschlag (4) ausführt, anschließend von einem Anschlag zum anderen übergeht und eine geradlinige Bewegung in Anlage an dem jeweils anderen festen Anschlag vollzieht, während der Hauptarm (15) eine geradlinige Bewegung im Verhältnis zur Kippauflage (2) ausführt.

2. Schalter nach Anspruch 1 , **dadurch gekennzeichnet,** daß die Kippauflage (2) zu einer Platte (9) gehört, die mit einer Umbiegung (11) versehen ist, deren freies Ende eine konisch erweiterte Aussparung (29) zur Bildung der besagten Kippauflage (2) aufweist, so daß der Hauptarm (15) durch den Boden dieser konisch erweiterten Aussparung (29) zentriert wird.

3. Schalter nach Anspruch 2 , **dadurch gekennzeichnet,** daß die Umbiegung (11) seitlich zwei Flügel (39) besitzt, um mit einer Schulter (26) zusammenzuwirken, die einen Einschnitt (21) der Halterung (1) begrenzt.

4. Schalter nach einem der vorangehenden Ansprüche, **dadurch gekennzeichnet,** daß der Auflagebereich (18) zumindest teilweise elektrisch leitend ist.

5. Schalter nach Anspruch 4 , **dadurch gekennzeichnet,** daß der Auflagebereich (18) teilweise durch eine elektrisch leitende Platte (30) mit T-förmigem Ende (31) gebildet wird.

6. Schalter nach Anspruch 5 , **dadurch gekennzeichnet,** daß die Platte (30) eine geneigte Lasche (33) mit einem Ende (35) umfaßt, das über dem Primäranschlag (3) angeordnet ist.

7. Schalter nach einem der vorangehenden Ansprüche, **dadurch gekennzeichnet,** daß die elastisch verformbare Kontaktzunge (14) zwei gewölbte Sekundärarme (16) mit einem eingerollten und seitlich vorspringenden Ende (19) aufweist, um mit bajonettförmigen Aussparungen (20) der Kippvorrichtung (12) zusammenzuwirken und wechselseitige Eingriffsmittel zu bilden.

8. Schalter nach Anspruch 7, bei dem die Halterung als offenes parallelepipedförmiges Gehäuse (1) ausgeführt ist, **dadurch gekennzeichnet,** daß die Längswände des Gehäuses (1) jeweils mit einem Einschnitt (21) für das Zusammenwirken mit den Armen (19) versehen sind und daß diese Einschnitte (21) teilweise durch Spitzkeile (23) begrenzt werden, deren Spitze (24) der Kippauflage (2) gegenüberliegt.

9. Schalter nach einem der vorangehenden Ansprüche, **dadurch gekennzeichnet,** daß die elektrisch leitende Kontaktzunge (14) einen stegartigen Bereich (55) aufweist, um einen beweglichen Kontakt zu bilden und mit einem vorgewölbten Bereich (56) einer elektrisch leitenden Kontaktzunge (6) zusammenzuwirken, an der sich der primäranschlag (3) befindet.

## Claims

1. Switch, notably for motor vehicles, having a support (1) carrying a rocker bearing (2), fixed primary (3) and secondary (4) stops disposed face to face radially below the rocker bearing (2), an electrically conductive and elastically deformable rocking blade (14), and a rocker (12) mounted so as to pivot on the support (1) in order to occupy two stable positions, in which the said rocking blade (14) has a base which carries a moving contact (17) between the fixed primary (3) and secondary (2) stops, a principal arm (15) mechanically in contact with the rocker bearing (2) and at least one secondary arm (16) cooperating with the rocker (12) whilst being subject to the action of the latter, and in which at least two of the primary (3) and secondary (4) stops and rocker bearing (2) are electrically conductive, characterised in that, in its free state, the secondary arm (16) of the blade (14) is inclined with respect to the principal arm (15) so that it has a free end (19) offset axially with respect to the principal arm (15), in that the said secondary arm (16) cooperates also with an additional bearing area (18) carried by the support (1) laterally on each side of the rocker bearing (2), in that mutual engagement means (19, 20) are provided between the rocker (12) and the secondary arm (16) and in that the blade (14) is mounted, for the first stable position of the rocker (12), so as to be prestressed between on the one hand the rocker bearing (2) and on the other hand the first fixed stop (3) and the bearing area (18), and, for the second stable position of the rocker (12), so as to be prestressed between on the one hand the bearing area (18) and on the other hand the rocker bearing and the second fixed stop (4), so that, when the rocker (12) moves from one stable position to the other, the moving contact (17) effects firstly a translational movement in contact with the primary (3) or secondary (4) stop concerned, then moves from one stop to the other and effects a translational movement in contact with the other fixed stop, whilst the principal arm (15) effects a translational movement with respect to the rocker bearing (2).

2. Switch according to Claim 1, characterised in that the rocker bearing (2) forms part of a plate (9) with an angled part (11), the free end of which is provided with a splayed notch (29) in order to form the said bearing (2) so that the principal arm (15) is centred by the base of the said splayed notch (29).

3. Switch according to Claim 2, characterised in that the angled part (11) has at its sides two wings (39) for cooperating with a shoulder (26) defining a cut-out (21) in the support (1).

4. Switch according to any one of the preceding claims, characterised in that the bearing area (18) is at least partly electrically conductive.

5. Switch according to Claim 4, characterised in that the bearing area (18) is partially formed by an electrically conductive plate (30) with a T-shaped end (31).

6. Switch according to Claim 5, characterised in that the plate (30) has a tongue (33) sloping at its end (35) overhanging the primary stop (3).

7. Switch according to any one of the preceding claims, characterised in that the said elastically deformable blade (14) has two angled secondary arms (16), each with a rolled, laterally projecting arm (19) for cooperating with bayonet-shaped notches (20) in the rocker (12) and forming mutual engagement means.

8. Switch according to Claim 7, in which the support is in the form of a parallelepipedal open casing (1), characterised in that the longitudinal walls of the casing (1) are each provided with a cut-out (21) for cooperating with the arms (19) and in that the said cut-outs (21) are partly defined by wedges (23), on which the tip (24) is opposite the rocker bearing (2).

9. Switch according to any one of the preceding claims, characterised in that the said electrically conductive blade (14) has a convex area (55) for forming a moving contact and cooperating with an arched area (56) of an electrically conductive blade (6) carrying the primary stop (3).
